# EUROPÄISCHE PATENTSCHRIFT

(11) **EP 1 927 724 B1**
(45) Veröffentlichungstag und Bekanntmachung des Hinweises auf die Patenterteilung: **09.09.2015**
(21) Anmeldenummer: 07120051.3
(22) Anmeldetag: 06.11.2007
(51) Int. Cl.: F01D 5/14, F01D 9/04

(54) **Schaufelblatt**
Airfoil
Profil d'aube

(30) Priorität: 23.11.2006 DE 102006055869
(43) Veröffentlichungstag der Anmeldung: 04.06.2008
(73) Patentinhaber: Rolls-Royce Deutschland Ltd & Co KG, 15827 Blankenfelde-Mahlow (DE)
(72) Erfinder: Clemen, Carsten, 15749 Mittenwalde (DE)
(74) Vertreter: Kronthaler, Wolfgang N.K.

(56) Entgegenhaltungen:
- EP-A- 0 661 413
- EP-A- 1 186 747
- EP-A- 1 657 401
- US-A1- 2004 091 353
- US-A1- 2006 210 395

## Beschreibung

Die Erfindung bezieht sich auf das Schaufelblattdesign der Lauf- und Leitschaufeln einer Turbomaschine, insbesondere eines Gasturbinentriebwerks, das durch den Verlauf der durch den Skelettlinienwinkel definierten Skelettlinie über der Sehnenlänge und der Schaufelblatthöhe sowie den Vorderkantenverlauf und die an einem Luftspalt endende Schaufelspitze definiert ist.

Das Schaufelblatt von Triebwerksschaufeln ist unter dem Aspekt einer strömungstechnisch optimalen Formgestaltung aus einer Vielzahl über die Schaufelblatthöhe aufgefädelter Einzelprofile zu einer dreidimensionalen Schaufelform zusammengesetzt, wobei die einzelnen Profilschnitte durch eine bestimmte Skelettlinie und eine bestimmte Materialstärke beiderseits der Skelettlinie gekennzeichnet sind. Der Verlauf der in dem jeweiligen Profilschnitt eine Mittellinie darstellenden Skelettlinie ist auf einen minimalen Profildruckverlust und einen maximalen Arbeitsbereich in dem jeweiligen Schaufelbereich ausgelegt. Diesen Anforderungen genügen die derzeit eingesetzten CDA-(Controlled Diffusion Airfoil)-Schaufelprofile und deren Derivative im Bereich der Schaufelspitze, das heißt, in dem spaltnahen Schaufelbereich, jedoch nicht,da der strömungstechnisch nachteilige Einfluss des Spaltes zwischen Schaufelspitze und Maschinengehäuse bzw. -nabe bei den heute verwendeten Schaufelformen nicht hinreichend berücksichtigt ist. Durch Umströmung und Überströmung der Schaufelspitze kommt es in diesem Schaufelbereich zur Ausbildung von Wirbeln, die den stabilen Betrieb der Maschine begrenzen und damit zu Strömungs- und Leistungsverlusten, die durch eine - gewichts- und kostenseitig nachteilige - Erhöhung der Anzahl der Schaufeln ausgeglichen werden müssen.

EP-1 657 401-A2 offenbart ein Schaufelblatt nach dem Stand der Technik.

Der Erfindung liegt die Aufgabe zugrunde, die Schaufelblattprofile von Lauf- und Leitschaufeln einer Turbomaschine so auszubilden, dass die durch die nahe dem Spalt auftretenden Strömungsstörungen, die zu Leistungsverlusten führen, minimiert werden.

Erfindungsgemäß wird die Aufgabe mit einem Schaufelblattdesign gemäß den Merkmalen des Patentanspruchs 1 gelöst. Vorteilhafte Weiterbildungen der Erfindung sind Gegenstand der Unteransprüche.

Der Kern der Erfindung besteht darin, dass in einem von der Schaufelspitze ausgehenden spaltnahen Bereich von bis zu 30% der Schaufelhöhe die Schaufelprofilschnitte durch einen bestimmten, durch den Skelettlinienwinkel in Bezug auf die Sehnenlänge des Schaufelprofils definierten Skelettlinienverlauf gekennzeichnet sind, bei dem am Spalt bzw. in der Nähe des Spaltes eine gleichmäßige Druckverteilung entlang des Schaufelschnittes und mithin ein stabiler Spaltwirbel erzielt wird. Die gleichmäßige Belastungsverteilung im spaltnahen Schaufelbereich hat geringere Spaltverluste, das heißt, eine Erhöhung der Leistung und der Stabilitätsgrenze bzw. eine Verringerung der Schaufelzahl und damit des Gewichts bei konstanter Leistung und letztlich der Kosten zur Folge.

Die dimensionslosen Skelettlinienwinkel für den erfindungsgemäß optimalen Skelettlinienverlauf, und zwar für Schaufelprofilschnitte, die in den oben erwähnten 30%-Bereich fallen, liegen in einem bestimmten Skelettlinienwinkelverteilungsbereich, der in einem von der Sehnenlänge (x-Achse,in Prozent) und dem dimensionslosen Skelettlinienwinkel (y-Achse) gebildeten Koordinatensystem angeordnet ist, wobei die obere und die untere Grenzkurve der Skelettlinienwinkelverteilung durch die im Anspruch 1 angegebenen Gleichungen bestimmt sind.

Der dimensionslose Skelettlinienwinkel ergibt sich aus der in Anspruch 2 wiedergegebenen Beziehung.

Sofern die Skelettlinien bzw. die entsprechenden Skelettlinienwinkel in den spaltnahen Schaufelprofilschnitten innerhalb der durch die Grenzkurven festgelegten Grenzen liegen, werden die durch den Spalt verursachten Störungen und Verluste stark vermindert. Die Ausbildung der erfindungsgemäßen Skelettlinien ist nicht auf bestimmte Vorderkantenverläufe der Schaufeln begrenzt.

Ein Ausführungsbeispiel der Erfindung wird anhand der Zeichnung näher erläutert. Es zeigen:
- Fig. 1: eine Seitenansicht einer Laufschaufel mit gepfeilter Vorderkante und durch waagerechte Linien angedeuteten Profilschnittebenen;
- Fig. 2: eine Darstellung eines Schaufelprofils mit Skelettlinie in einem durch die dimensionslose Sehnenlänge (x-Achse) und den dimensionslosen Skelettlinienwinkel (y-Achse) definierten Koordinatensystem;
- Fig. 3: den von einer oberen und einer unteren Grenzkurve begrenzten Bereich der Skelettlinienwinkelverteilung für einen von der Schaufelspitze ausgehenden begrenzten Schaufelteil; und
- Fig. 4: eine Gegenüberstellung eines erfindungsgemäß und eines nach dem Stand der Technik ausgebildeten
Schaufelprofils im spaltnahen Bereich mit der jeweiligen Belastungsverteilung.

Fig. 1 zeigt eine Seitenansicht eines Schaufelblattes 1 mit gepfeiltem Verlauf der Vorderkante 2 einer Laufschaufel des Kompressors eines Gasturbinentriebwerks. Erkennbar ist eine Mehrzahl über die Schaufelhöhe "h" verteilter Schnittebenen 3. Gemäß der zur jeweiligen Schnittebene 3 gehörenden Skelettlinie 4 (Fig. 2) mit in dem jeweiligen Bezugspunkt nach beiden Seiten gleicher Materialstärke "d" ist durch Übereinanderfädeln der entsprechenden Schaufelprofilschnitte 5 in den Schnittebenen 3 die Form des Schaufelblattes 1 definiert.

Die Skelettlinie 4 in Fig. 2 ist in Form des dimensionslosen Skelettlinienwinkels α(1) entlang der als Prozentangabe ebenfalls dimensionslosen Sehnenlänge "1" definiert und ergibt sich aus $α \left(l\right) = {α}_{i} \left(l\right) - BIA / BOA - BIA ,$
worin
- αᵢ (1): der jeweilige lokale Winkel bei einem bestimmten Wert 1ₓ der Sehnenlänge,
- BIA: der Eintrittswinkel und
- BOA: der Austrittswinkel
sind.

In einem von der Schaufelspitze 6 ausgehenden Bereich, der etwa 30% der Schaufelblatthöhe "h" umfasst (Fig. 1) und in dem die Schnittebenen 3 enger angeordnet sind, sind die Skelettlinien 4 des jeweiligen Schaufelprofilschnitts 5 so gestaltet, dass deren dimensionslos angegebene Skelettlinienwinkel α(1) = 0,0 bis 1,0 in allen Punkten über der dimensionslosen Sehnenlänge 1 = 0 bis 100% des jeweiligen Schaufelprofilschnitts 5 in einem vorgegebenen Grenzbereich zwischen einer oberen Grenzkurve 7 (oG) und einer unteren Grenzkurve 8 (uG) liegen. Wenn die Skelettlinien des Schaufelblattes 1 in dem oberen spaltnahen Bereich von bis zu 30% der Schaufelhöhe "h" in diesem eingegrenzten Skelettlinienwinkelverteilungsbereich verlaufen, wird trotz des Spaltes und bei dreidimensionaler Schaufelform sowie unabhängig von Vorderkantenverlauf der Schaufel ein strömungstechnisch optimales Schaufelprofil erreicht, bei dem die Druck belastung an der Schaufel vergleichmässigt ist und mithin die Spaltwirbel stabilisiert und die Spaltverluste minimiert werden.

Der Skelettlinienwinkel α_{oG} für eine Vielzahl zwischen 0 und 100% liegender Werte lₓ, das heißt, lₓ₁,lₓ₂ usw., der Sehnenlänge "1" ergibt sich für die obere Grenzkurve 7 aus ${α}_{oG} = 1 , 2893686702647 \times {10}^{- 9} \times {{l}_{x}}^{5} - 3 , 17452341597451 \times {10}^{- 7} \times {{l}_{x}}^{4} + 0 , 0000293283473623007 \times {{l}_{x}}^{3} - 0 , 00129356647808443 \times {{l}_{x}}^{2} + 0 , 0345950133223312 \times {l}_{x}$
und für die untere Grenzkurve 8 aus ${α}_{uG} = 3 , 97581923552676 \times {10}^{11} \times {{l}_{x}}^{6} - 1 , 02257586096638 \times {10}^{- 8} \times {{l}_{x}}^{5} + 9 , 81093271630595 \times {10}^{- 7} \times {{l}_{x}}^{4} - 0 , 000042865320363461 \times {{l}_{x}}^{3} \times 0 , 00082697833059342 \times {{l}_{x}}^{2} - 0 , 000113440630116202 \times {l}_{x} .$

In Fig. 4 sind - jeweils mit der entsprechenden schematischen Druckbelastung - zwei Schaufelprofilschnitte 5 im spaltnahen Bereich einander gegenübergestellt, und zwar von einer Schaufel nach dem Stand der Technik (Zickzacklinienschraffur) sowie von einer erfindungsgemäßen Schaufel (Schrägstrichschraffur). Die angedeutete Druckbelastung ist bei der erfindungsgemäßen Schaufel im Wesentlichen gleichmäßig und hat bei der Schaufel nach dem Stand der Technik die Form eines Dreiecks, die zu Strömungsstörungen und -verlusten führt.

### Bezugszeichenliste

- 1: Schaufelblatt
- 2: Vorderkante
- 3: Schnittebenen
- 4: Skelettlinie
- 5: Schaufelprofilschnitt
- 6: Schaufelspitze
- 7: Obere Grenzkurve
- 8: Untere Grenzkurve
- h: Schaufelhöhe
- d: Materialdicke
- α(l): Skelettlinienwinkel
- αᵢ: lokaler Skelettlinienwinkel
- l: Sehnenlänge
- lₓ: bestimmter Wert der Sehnenlänge

## Patentansprüche

1. Schaufelblatt für die Lauf- und Leitschaufeln einer Turbomaschine, insbesondere eines Gasturbinentriebwerks, das durch den Verlauf der durch den Skelettlinienwinkel (α) definierten Skelettlinie (4) über der Sehnenlänge (1) und den Vorderkantenverlauf sowie die Schaufelhöhe (h) und die Schaufelspitze (6) bestimmt ist, **dadurch gekennzeichnet, dass** die Skelettlinie (4) in Schaufelprofilschnitten (5), die sich in einem Bereich zwischen einer oberen Grenzkurve (7) an der Schaufelspitze (6) und einer unteren Grenzkurve (8) in einem Abstand von bis zu 30% der Schaufelhöhe (h) von der Schaufelspitze (6) befinden, in einem zwischen der oberen und der unteren Grenzkurve (7, 8) liegenden Skelettlinienwinkelverteilungsbereich verläuft, wobei der dimensionslose Skelettlinienwinkel (α) durch die Gleichung α (1) = (αᵢ (1) - BIA]/ [BOA - BIA] definiert ist, worin (αᵢ) der lokale Winkel bei einem bestimmten Wert (lₓ) der Sehnenlänge (1) und BIA und BOA der Eintritt- bzw. der Austrittswinkel der Skelettlinie (4) am Anfang und Ende der Sehne sind, und wobei der dimensionslose Skelettlinienwinkel (α) für eine Vielzahl zwischen 0 und 100% liegender Werte (lₓ) der Sehnenlänge (1) für die obere Grenzkurve (7) $\begin{matrix}{α}_{oG} = & 1 , 2893686702647 x {10}^{- 9} ⁢ {{ x l}_{x}}^{5} - \\ & 3 , 17452341597451 x {10}^{- 7} ⁢ {{ x l}_{x}}^{4} + \\ & 0 , 0000293283473623007 ⁢ {{ x l}_{x}}^{3} - \\ & 0 , 00129356647808443 ⁢ {{ x l}_{x}}^{2} + \\ & 0 , 0345950133223312 ⁢ { x l}_{x}\end{matrix}$ ist und für die untere Grenzkurve (8) $\begin{matrix}{α}_{uG} = & 3 , 97581923552676 x {10}^{- 11} ⁢ {{ x l}_{x}}^{6} - \\ & 1 , 0225758609639 x {10}^{- 8} ⁢ {{ x l}_{x}}^{5} + \\ & 9 , 81093271630595 x {10}^{- 7} x {{ x l}_{x}}^{4} - \\ & 0 , 000042865320363461 ⁢ {{ x l}_{x}}^{3} + \\ & 0 , 00082697833059342 ⁢ {{ x l}_{x}}^{2} - \\ & 0 , 000113440630116202 ⁢ { x l}_{x}\end{matrix}$ ist.

2. Schaufelblatt nach Anspruch 1, **dadurch gekennzeichnet, dass** der Verlauf der Skelettlinien (4) innerhalb des durch die obere und die untere Grenzkurve (7, 8) definierten Bereichs unabhängig vom Verlauf der Vorderkante (2) des Schaufelblatts (1) ist.

## Claims

1. Airfoil for the rotor blades and stator vanes of a turbomachine, more particularly of a gas-turbine engine, which is determined by the course of the skeleton line (4) defined by the skeleton line angle (α) over the chord length (I) and by the course of the leading edge and the blade height (h) as well as the blade tip (6), **characterized in that** the skeleton line (4) in the blade profile sections (5), which lie in an area between an upper limiting curve (7) at the blade tip (6) and a lower limiting curve (8) at a distance of up to 30 percent of the blade height (h) from the blade tip (6) runs in a skeleton line angle distribution range between the upper and the lower limiting curve (7, 8), with the dimensionless skeleton line angle (α) being defined by the equation α(I) = [αᵢ (I) - BIA] / [BOA - BIA], with (αₗ) being the local angle at a certain value (lₓ) of the chord length (I) and BIA and BOA being respectively the inlet and outlet angle of the skeleton line (4) at the beginning and at the end of the chord, and with the dimensionless skeleton line angle (α) for a plurality of values (lₓ) of the chord length (I) ranging between 0 and 100 % being $\begin{matrix}{α}_{oG} = & 1.2893686702647 x {10}^{- 9} ⁢ {{ x l}_{x}}^{5} - \\ & 3.17452341597451 x {10}^{- 7} ⁢ {{ x l}_{x}}^{4} + \\ & 0.0000293283473623007 ⁢ {{ x l}_{x}}^{3} - \\ & 0.00129356647808443 ⁢ {{ x l}_{x}}^{2} + \\ & 0.0345950133223312 ⁢ { x l}_{x}\end{matrix}$
for the upper limiting curve (7), and: $\begin{matrix}{α}_{uG} = & 3.97581923552676 x {10}^{- 11} ⁢ {{ x l}_{x}}^{6} - \\ & 1.02257586096638 x {10}^{- 8} ⁢ {{ x l}_{x}}^{5} + \\ & 9.81093271630595 x {10}^{- 7} ⁢ {{ x l}_{x}}^{4} - \\ & 0.000042865320363461 ⁢ {{ x l}_{x}}^{3} + \\ & 0.00082697833059342 ⁢ {{ x l}_{x}}^{2} - \\ & 0.000113440630116202 ⁢ { x l}_{x}\end{matrix}$
for the lower limiting curve (8).

2. Airfoil in accordance with Claim 1, **characterized in that** the skeleton lines (4) extend within the area defined by the upper and the lower limiting curve (7, 8), irrespective of the course of the leading edge (2) of the airfoil (1).

## Revendications

1. Pale pour les aubes mobiles et fixes d'une turbomachine, en particulier d'un moteur à turbine à gaz, laquelle pale est déterminée par l'allure de la ligne moyenne (4) définie par l'angle de ligne moyenne (α) en fonction de la longueur de corde (I) et par l'allure du bord d'attaque ainsi que la hauteur d'aube (h) et le bout d'aube (6), **caractérisée en ce que** dans les sections de profil d'aube (5) qui se trouvent dans une zone comprise entre une courbe limite supérieure (7) sur le bout d'aube (6) et une courbe limite inférieure (8) située à une distance du bout d'aube (6) pouvant atteindre 30 % de la hauteur d'aube (h), la ligne moyenne (4) s'étend dans une zone de distribution d'angles de ligne moyenne située entre les courbes limites supérieure et inférieure (7, 8), l'angle de ligne moyenne (α) adimensionnel étant défini par l'équation α(I) = [αᵢ (I) - BIA] / [BOA - BIA], où (αᵢ) est l'angle local pour une certaine valeur (Iₓ) de la longueur de corde (I) et BIA et BOA sont respectivement l'angle d'entrée et l'angle de sortie de la ligne moyenne (4) au début et à la fin de la corde, sachant que l'angle de ligne moyenne (α) adimensionnel pour une pluralité de valeurs (Iₓ) de longueur de corde (I) comprises entre 0 et 100 % est, pour la courbe limite supérieure (7), tel que $\begin{matrix}{α}_{oG} = & 1 , 2893686702647 x {10}^{- 9} ⁢ {{ x l}_{x}}^{5} - \\ & 3 , 17452341597451 x {10}^{- 7} ⁢ {{ x l}_{x}}^{4} + \\ & 0 , 0000293283473623007 ⁢ {{ x l}_{x}}^{3} - \\ & 0 , 00129356647808443 ⁢ {{ x l}_{x}}^{2} + \\ & 0 , 0345950133223312 ⁢ { x l}_{x}\end{matrix}$ et pour la courbe limite inférieure (8), tel que $\begin{matrix}{α}_{uG} = & 3.97581923552676 x {10}^{- 11} ⁢ {{ x l}_{x}}^{6} - \\ & 1 , 0225758609639 x {10}^{- 8} ⁢ {{ x l}_{x}}^{5} + \\ \begin{matrix} \\ \\ \\ \end{matrix} & \begin{matrix}9 , 81093271630595 x {10}^{- 7} ⁢ {{ x l}_{x}}^{4} - \\ 0 , 000042865320363461 ⁢ {{ x l}_{x}}^{3} + \\ 0 , 00082697833059342 ⁢ {{ x l}_{x}}^{2} - \\ 0 , 000113440630116202 ⁢ { x l}_{x} .\end{matrix}\end{matrix}$

2. Pale selon la revendication n° 1, **caractérisée en ce que** l'allure des lignes moyennes (4) à l'intérieur de la zone définie par les courbes limites supérieure et inférieure (7, 8) est indépendante de l'allure du bord d'attaque (2) de la pale (1).
